# EUROPÄISCHE PATENTSCHRIFT

(11) **EP 1 938 292 B1**
(45) Veröffentlichungstag und Bekanntmachung des Hinweises auf die Patenterteilung: **20.02.2013**
(21) Anmeldenummer: 06793883.7
(22) Anmeldetag: 28.09.2006
(51) Int. Cl.: G08B 17/10, G08B 17/11, G08B 17/113

(54) **GEFAHRENMELDER**
DANGER DETECTOR
AVERTISSEUR DE DANGER

(30) Priorität: 22.10.2005 DE 202005016596 U
(43) Veröffentlichungstag der Anmeldung: 02.07.2008
(73) Patentinhaber: Merten GmbH, 51674 Wiehl (DE)
(72) Erfinder: HÜSCHEMENGER, Andreas, 51545 Waldbröl (DE)
(74) Vertreter: von Kreisler Selting Werner
(86) Internationale Anmeldenummer: PCT/EP2006/066833
(87) Internationale Veröffentlichungsnummer: WO 2007/045548

(56) Entgegenhaltungen:
- EP-A1- 1 037 184
- US-A1- 2002 097 162
- US-A1- 2003 221 464

## Beschreibung

Die Erfindung betrifft einen Gefahrenmelder, insbesondere Rauchmelder, mit einem Gehäuse, das zwei sich überlappende Wände aufweist und eine Batterie sowie einen Sensor und einen Alarmgeber enthält.

Bei Rauchmeldern und anderen batteriebetriebenen Gefahrenmedern stellt sich das Problem, dass gelegentlich die Batterie entnommen wird, weil anderweitig eine Batterie benötigt wird. Ein typischer Fall sind Rauchmelder, die in Mietwohnungen installiert sind. Wenn der Mieter beispielsweise für die Fernbedienung seines Fernsehers eine neue Batterie nicht verfügbar hat, kommt es vor, dass der Rauchmelder geöffnet und die Batterie entnommen wird. Der Vermieter hat die Pflicht, das ordnungsgemäße Funktionieren des Rauchmelders sicherzustellen. Es treten erhebliche Schwierigkeiten und Gefahren auf, wenn die Batterie eines Rauchmelders unbefugt und unbemerkt entnommen wird.

Ein Gefahrenmelder, der im Oberbegriff des Patentanspruchs 1 angegebenen Art ist beschrieben in US 2002/0091762 A1. Ein Rauchmelder weist zwei, sich zu einem Gehäuse ergänzende Gehäuseteile auf, deren Seitenwände durch ein vertikal verlaufendes Klebeband verbunden sind. Das Klebeband hat eine derartige Länge, dass die Gehäuseteile aufklappen können. Im Schließzustand der Gehäuseteile sind zwei Abschnitte des Klebebandes flach aufeinandergelegt und zusammengeklebt, so dass die Gehäuseteile durch das Klebeband im Schließzustand gehalten werden. Ein Öffnen des Gehäuses durch Auseinanderziehen des Klebebandes ist anhand von Markierungen, die auf dem Klebeband vorgesehen ist, erkennbar. Insofern hat das Klebeband die Funktion eines Plombenelementes.

Der Erfindung liegt die Aufgabe zugrunde, einen Gefahrenmelder mit verbesserter Plombensicherung zu schaffen.

Der Gefahrenmelder nach der vorliegenden Erfindung ist durch den Anspruch 1 definiert. Hiernach sind die sich überlappenden Wände des Gehäuses des Gefahrenmelders durch ein zerbrechbares Plombenelement verbunden, dessen Unversehrtheit von außen sichtbar ist.

Das Öffnen des Gehäuses des Gefahrenmelders wird durch das Plombenelement sichtbar gemacht. Das Herausnehmen der Batterie oder ein unbefugten Hantieren an anderen Komponenten innerhalb des Gehäuses wird durch die Beschädigung des Plombenelements dokumentiert.

Erfindungsgemäß weist das Plombenelement einen Stift auf, der durch miteinander fluchtende Löcher in den überlappenden Wänden des Gehäuses hindurchgesteckt ist und eine Sollbruchstelle enthält. Bei dem Öffnen des Gehäuses werden die beiden Wände gegeneinander verdreht oder anderweitig relativ zueinander bewegt. Dies muss mit einer Kraft erfolgen, die den Widerstand der Sollbruchstelle überwindet, so dass diese bricht. Dadurch verliert der Stift seinen Halt am Gehäuse, so dass er locker wird bzw. herausfällt. Somit ist das Öffnen des Gehäuses sichtbar.

Der Stift kann an einem Ende einen verdickten Kopf tragen zur Lagesicherung des Stiftes an dem Gehäuse, und am anderen Ende elastische Widerhaken aufweisen. Die Widerhaken ermöglichen ein Hindurchstecken des Stiftes durch die miteinander fluchtenden Löcher der Gehäusewände, verhindern jedoch ein zerstörungsfreies Zurückziehen des Stiftes. Auf diese Weise wird sichergestellt, dass der Stift leicht in die zusammengesetzten Gehäusewände eingeschoben und somit montiert werden kann. Das Herausziehen des Stiftes erfordert entweder das Abscheren an der Sollbruchstelle oder ein kraftvolles Herausziehen des Stiftes, so dass die Sollbruchstelle überdehnt wird.

Im folgenden wird unter Bezugnahme auf die Zeichnungen ein Ausführungsbeispiel der Erfindung näher erläutert.

Es zeigen:
- Fig. 1: Eine Explosionsdarstellung eines Gefahrenmelders am Beispiel eines Rauchmelders,
- Fig.2: Eine Seitenansicht von Fig. 1, teilweise geschnitten,
- Fig. 3: Im vergrößerten Maßstab einen Schnitt entlang der Linie III/III von Fig. 1 bei zusammengesetzten Gehäuseteilen,
- Fig. 4: In gleicher Darstellung wie Fig. 3 das Zerbrechen des Plombenelemts, beispielsweise infolge des Abdrehens des unteren Gehäuseteils von der Deckenbefestigung und
- Fig. 5: Das Herabfallen des unteren Gehäuseteils bei zerstörtem Plombenelement.

Der als Ausführungsbeispiel dargestellte Gefahrenmelder ist ein Rauchmelder, der an der Wand oder der Decke eines Raumes montiert werden kann und mit einer Batterie betrieben wird. Der Rauchmelder weist ein Gehäuse 10 auf, das aus mindestens zwei Teilen besteht, nämlich einer Deckenbefestigung 11 und einem daran lösbar zu befestigenden unteren Gehäuseteils 12. Das untere Gehäuseteil 12 enthält in bekannter Weise eine Detektionskammer zur Erkennung von Rauch. Das Gehäuseteil 12 enthält ein luftdurchlässigen Insektenschutzgitter 13, das in eine (nicht dargestellte) Detektionskammer führt. Durch die Detektionskammer geht ein Laserstrahl hindurch. Wenn Rauchpartikel in die Detektionskammer eindringen, wird die Lichtstreuung, die die Rauchpartikel erzeugen, von einem optischen Detektor erkannt. Daraufhin wird ein Alarmgeber in Funktion gesetzt. An der Außenseite des Gehäuseteils 12 befindet sich ein Taster 14, der eine manuell auslösbare Funktionsüberwachung des Alarmerzeugers ermöglicht.

Das untere Gehäuseteil ist generell rotationssymmetrisch. Es ist an seiner Oberseite offen und kann dort von der Deckenbefestigung 11 nach Art eines Deckels verschlossen werden. In dem Gehäuseteil 12 befindet sich eine Batterie 15, die bei geöffnetem Gehäuse, d. h. von der Deckenbefestigung 11 entferntem unterem Gehäuseteil 12 zugänglich ist. Das untere Gehäuseteil 12 ist generell wie ein Becher ausgebildet, d. h. es ist nur an seiner Oberseite offen.

Die Deckenbefestigung 11 ist generell als flache Scheibe 17 ausgebildet mit einem nach unten abstehenden Rand 18. An der Scheibe 17 befinden sich Montagelöcher 19 für eine Decken- oder Wandbefestigung.

Das untere Gehäuseteil ist mit einer aufragenden Wand 20 versehen, die in die umlaufende Wand 18 der Deckenbefestigung passend einsteckbar ist. An den Wänden 18 und 20 befinden sich zusammengreifende Bajonettverschlussteile, die eine lösbare Befestigung des Gehäuseteils 12 an der Deckenbefestigung 11 ermöglichen. Hierzu muss das untere Gehäuseteil 12 zunächst gegen die Deckenbefestigung gedrückt werden, so dass die Wände 18 und 20 sich überlappen. Sodann wird das Gehäuseteil 12 relativ zu der Deckenbefestigung 11 gedreht, wodurch der Bajonettverschluss einrastet und ein Abziehen des Gehäuseteils 12 verhindert wird. Zum Lösen des Bajonettverschlusses wird das Gehäuseteil 12 zunächst gedreht und anschließend nach unten abgezogen. Damit liegt dann die Batterie 15 zum Auswechseln frei.

Um festzustellen, ob an dem Rauchmelder unbefugt manipuliert wurde, ist das Plombenelement 25 (Fig. 3) vorgesehen. Dieses ist durch zwei miteinander fluchtende Löcher 26 und 27 (Fig. 2) in den Wänden 18 und 20 hindurch gesteckt. Das Plombenelement 25 ist ein Stift 28 (Fig. 3), der eine Sollbruchstelle 29 in Form einer Querschnittsverringerung aufweist. Der Stift 28 ist generell zylindrisch und er hat eine Länge, die den kombinierten Wandstärken der beiden Wände 18 und 20 entspricht. Die Sollbruchstelle 29 befindet sich in dem Berührungsbereich der Wände 18 und 20. Der Stift 28 weist ferner einen verdickten Kopf 30 auf, der durch die Löcher 26 und 27 nicht hindurch passt. Der Kopf 30 dient einerseits der Abstützung und Fixierung des Plombenelements 25 am Gehäuse und andererseits als Anzeigeelement zum Anzeigen der Unversehrtheit der Plombierung.

An demjenigen Ende, das dem Kopf 30 abgewandt ist, trägt der Stift 28 flexible Widerhaken 32, die zusammengefasst werden können, um durch die kombinierten Löcher 26 und 27 hindurch gesteckt zu werden. Im entspannten Zustand falten sich die Widerhaken 32 wie Palmenwedel auseinander, um sich aufgespreizt an der Innenseite der Wand 20 abzustützen. Die Widerhaken 32 bilden hierbei Krallen, die durch Zurückziehen des Stifts 28 nicht zurückweichen. Bei einem Versuch, den Stift 28 herauszuziehen, wurde er an der Sollbruchstelle 29 abbrechen.

Ein Abbrechen des Stifts 28 erfolgt auch bei dem Versuch, die innere Wand 20 gegen die äußere Wand 18 zu verdrehen, beispielsweise um den Bajonettverschluss zu lösen. Dabei wird der Stift abgeschert und der äußere Teil mit dem Kopf 30 fällt herunter. Der Stift 28 weist zwei Abschnitte auf, zwischen denen sich die Sollbruchstelle 29 befindet. Der eine Abschnitt ist in dem Loch 26 der Wand 18 angeordnet und der andere Abschnitt in dem Loch 27 der Wand 20. Jeder der beiden Abschnitte füllt das betreffende Loch passend aus.

Fig. 4 zeigt den Zustand des Zerbrechens des Plombenelements, beispielsweise infolge von Verdrehung der Wände 18 und 20 relativ zueinander.

Fig. 5 zeigt das Abnehmen des unteren Gehäuseteils 12 von der Deckenbefestigung 11 nach dem Zerbrechen des Plombenelements

Wenn die Batterie ausgewechselt werden muss, wird das Gehäuse 10 unter Zerstörung des Plombenelements 25 geöffnet. Nach dem Auswechseln der Batterie setzt die autorisierte Person ein neues Plombenelement 25 ein, so dass die Sicherung wieder funktioniert.

## Patentansprüche

1. Gefahrenmelder mit einem Gehäuse (10), das zwei sich überlappende Wände (18,20) aufweist und eine Batterie (15) sowie einen Sensor und einen Alarmgeber enthält, mit einem das Öffnen des Gehäuses anzeigenden Plombenelement, wobei
die Wände (18,20) durch ein zerbrechbares Plombenelement (25) verbunden sind, dessen Unversehrtheit von außen sichtbar ist,
**dadurch gekennzeichnet, dass**
das Plombenelement (25) einen zerbrechbaren Stift (28) aufweist, der eine Sollbruchstelle (29) enthält, und der durch miteinander fluchtende Löcher (26,27) in den überlappenden Wänden (18,20) hindurch gesteckt ist und
an einem Ende einen verdickten Kopf (30) trägt und an dem anderen Ende elastische Widerhaken (32) aufweist, die ein Hindurchstecken des Stiftes durch die Löcher (26,27) ermöglichen, ein zerstörungsfreies Zurückziehen aber verhindern.

## Claims

1. A danger detector, comprising a housing (10) having two overlapping walls (18,20) and accommodating a battery (15) as well as a sensor and an alarm generator, said danger detector comprising a seal element indicating the opening of the housing,
said walls (18,20) being connected to each other by a breakable seal element (25), the intactness of said seal element being visible from outside,
**characterized in that**
said seal element (25) comprises a breakable pin (28) which includes a predetermined breaking zone (29) and which is inserted through mutually aligned holes (26,27) in the overlapping walls (18,20), and
which on one end thereof carries an enlarged head (30) and on its other end is provided with elastic barbed hooks (32) effective to allow for the insertion of the pin through said holes (26,27) while, however, preventing a destruction-free withdrawal of the pin.

## Revendications

1. Avertisseur de danger comprenant un boîtier (10) qui présente deux parois (18, 20) qui se chevauchent et qui renferme une pile (15), ainsi qu'un détecteur et un émetteur d'alarme, et comprenant un élément de plombage qui signale l'ouverture du boîtier, les parois (18, 20) étant reliées par un élément de plombage cassable (25) dont l'intégrité est visible de l'extérieur,
**caractérisé en ce que** l'élément de plombage (25) comprend une goupille cassable (28) présentant une zone de rupture (29), qui est enfilée à travers des trous (26, 27) alignés des parois (18, 20) qui se chevauchent, et qui porte à une extrémité une tête renflée (30) et à l'autre extrémité, des crochets élastiques (32) qui permettent d'enfiler la goupille à travers les trous (26, 27) mais qui interdisent tout retrait non destructif.
